# EUROPÄISCHE PATENTSCHRIFT

(11) **EP 4 224 013 B1**
(45) Veröffentlichungstag und Bekanntmachung des Hinweises auf die Patenterteilung: **05.11.2025**
(21) Anmeldenummer: 23000012.7
(22) Anmeldetag: 24.01.2023
(51) Int. Cl.: F04B 9/14, F04B 23/02, F04B 49/06, F04B 51/00

(54) **HYDRAULISCHE PRÜFPUMPE**
HYDRAULIC PUMP FOR TESTING
POMPE DE TEST HYDRAULIQUE

(30) Priorität: 04.02.2022 DE 102022000448
(43) Veröffentlichungstag der Anmeldung: 09.08.2023
(73) Patentinhaber: Rothenberger AG, 65779 Kelkheim (DE); eumig industrie-tv Gesellschaft m. b. H., 5081 Anif (AT)
(72) Erfinder: Klimmer, Johann, 5081 Anif (AT)
(74) Vertreter: Schupp, Bernhard

(56) Entgegenhaltungen:
- EP-B1- 0 564 394
- CN-U- 202 203 067
- CN-U- 202 228 290
- CN-U- 203 604 134

## Beschreibung

### Technisches Gebiet

Die vorliegende Offenbarung betrifft eine hydraulische Prüfpumpe und insbesondere eine hydraulische Prüfpumpe mit einer handbetätigten Druckerzeugungseinrichtung und einer analogen Druckanzeige.

Als hydraulische Prüfpumpen, abkürzend auch als Prüfpumpen, werden bestimmte hydrostatische Prüfgeräte bezeichnet, die vorwiegend dem Zweck gewidmet sind, die Dichtigkeit von Heizungs-, Brauchwasser- oder Trinkwasserinstallationen zu untersuchen. Eine solche Untersuchung kann nach der Neuinstallation oder nach Reparaturen geboten sein, um unerwünschte nachfolgende Leckagen und resultierende Wasserschäden zu vermeiden.

Typisch kommen in solchen Szenarien hydraulische Prüfpumpen mit einer handbetätigten oder elektrisch angetriebenen Druckerzeugungseinrichtung zum Einsatz. Einige davon sind mit mechanischen analogen Instrumenten für die Anzeige des anliegenden Prüfdrucks ausgestattet.

In diesem Fall ist es dem Anwender aufgegeben, nach Aufbringen des Prüfdrucks die Anzeige abzulesen und eine angemessene Wartezeit festzulegen, nach der bei unveränderter Druckanzeige auf eine dichte Installation geschlossen werden darf.

Die angemessene Wartezeit kann durch Vorschriften festgelegt und/oder von den Einsatzbedingungen und der Arbeitsweise abhängen. Es kann dementsprechend unter bestimmten Umständen einen Bedarf für eine Bedienungsunterstützung bei der effizienten Einhaltung der Haltezeit geben.

Eine Hydraulische Prüfpumpe nach dem Oberbegriff des Anspruchs 1 ist aus der CN 202 203 067 U bekannt.

### Konzepte

Diesen Bedarf adressiert das technische Konzept des Anspruchs 1 in grundlegener Weise. Ausgestaltungen und Alternativen sind in den abhängigen Ansprüchen angegeben.

### Kurzbeschreibung der Figuren

Zwei exemplarische Ausführungsformen einer Antriebseinheit unter Anwendung eines oder mehrerer der vorangehend umrissenen Konzepte werden im nachfolgenden Abschnitt mit Bezug auf die anhängenden Zeichnungen erläutert. Darin zeigt:
- Fig. 1: eine exemplarische handbetätigte hydraulische Prüfpumpe in einer perspektivischen Ansicht;
- Fig. 2: einen schematischen hydraulischen und elektrischen Schaltplan zu der hydraulischen Prüfpumpe gemäß Fig. 1;
- Fig. 3: eine mögliche Alternative zum Ausschnitt "X" im hydraulischen Schaltplan der Fig. 2;
- Fig. 4: einen schematischen hydraulischen Schaltplan eines äußeren Leitungssystems mit einer Leckagesituation;
- Fig. 5: einen schematischen hydraulischen Schaltplan eines äußeren Leitungssystems mit einer inneren Ausgleichsituation; und
- Fig. 6: ein Schaubild für zwei einfache mathematische Modelle der Druck-Zeit-Abhängigkeit in den Situationen der Fig. 4 und 5.

### Ausführungsbeispiele

Gemäß den Fig. 1 umfasst eine exemplarische hydraulische Prüfpumpe 1 ein quaderförmiges Becken 2 zur Aufnahme der Prüfflüssigkeit. Das Vorratsbecken 2 ist nach oben teilweise durch eine Armaturenplatte 3 abgedeckt.

Die Armaturenplatte 3 umfasst eine Aufnahme für ein mechanisches Druckanzeigeinstrument 4. Das mechanische Druckanzeigeinstrument 4 ist in der exemplarischen Ausführung ein analoges Rundzeigerinstrument. Insbesondere kann das analoge Rundzeigerinstrument 4 in an sich bekannter Weise mit einem Schleppzeiger zum Festhalten eines maximalen Anzeigewerts ausgerüstet sein.

Ferner sind auf der Armaturenplatte 3 zwei Drehgriffe 5, 6 und ein Hebelantrieb 7 angeordnet. Schließlich enthält die Armaturenplatte 3 einen hydraulischen Ausgang 8, an dem ein flexibler Druckschlauch 9 angeschlossen ist.

Der flexible Druckschlauch 9 hat eine endständige Anschlusseinrichtung 10, die dazu genutzt werden kann, eine dichte Verbindung mit einem kompatiblen Prüfanschluss an einem zu prüfenden äußeren Leitungssystem herzustellen. In einem einfach gelagerten Fall kann es sich bei der Anschlusseinrichtung 9 um einen Schraubanschluss mit einer Flachdichtung und einer Überwurfmutter handeln. Diese Einzelheiten sind in der Zeichnung nicht dargestellt.

Einige für die Gesamtfunktion der hydraulischen Prüfpumpe 1 relevante Funktionseinheiten liegen unterhalb der Armaturenplatte 3 und sind deshalb in der Fig. 1 gleichfalls nicht zu erkennen. Da es für die Gesamtfunktion lediglich auf die funktionalen Beiträge dieser Funktionseinheiten ankommt, wird sich deren Erläuterung vorliegend auf die aus den schematischen hydraulischen Schaltpläne der Fig. 2, 3 und 4 erkennbaren Zusammenhänge beschränken. Zweckmäßige Realisierungsmöglichkeiten dieser Funktionseinheiten sind aus der einschlägigen Fachliteratur bekannt.

Gemäß Fig. 2 ist der flexible Druckschlauch 9 über den hydraulischen Ausgang 8 und eine anschließende Rohrleitung 11 mit dem Druckanzeigeinstrument 4 und einem ersten Ventil 12 verbunden. Das erste Ventil 12 ist in der exemplarischen Ausführungsform mechanisch an den Drehgriff 5 auf der Armaturenplatte 2 angeschlossen. Über den ersten Drehgriff 5 kann eine Bedienperson das Ventil 12 öffnen und dadurch eine Verbindung zwischen der Leitung 11 und einer Handpumpe 13 herstellen. Die Bedienperson kann über den Drehgriff 5 das Ventil 12 schließen, um die Verbindung zwischen der Handpumpe 13 und der Rohrleitung 11 zu unterbrechen.

Die Rohrleitung 11 führt ferner zu einem zweiten Ventil 14, das exemplarisch an den zweiten Drehgriff 6 auf der Armaturenplatte 2 angeschlossen ist. Über den zweiten Drehgriff 6 kann eine Bedienperson das Ventil 14 öffnen und dadurch eine Verbindung zwischen der Rohrleitung 11 und einer Entlastungsleitung 15 herstellen. Die Bedienperson kann über den zweiten Drehgriff 6 das Ventil 14 schließen, um die Verbindung zwischen der Entlastungsleitung 15 und der Rohrleitung 11 zu unterbrechen.

Die Handpumpe 13 ist an den Hebelantrieb 7 angeschlossen. Durch Betätigen des Hebelantriebs 7 kann eine Bedienperson mit der Handpumpe 13 eine im Vorratsbecken 2 stehende Flüssigkeit über die Steigleitung 16 zum ersten Ventil 12 gefördert werden. In der exemplarischen Ausführungsform ist in der Steigleitung 16 ein Filter 17 angeordnet, um einer eventuellen Verschmutzung der Handpumpe 13 und der davon stromabwärts liegenden hydraulischen Funktionseinheiten zu begegnen.

Die vorangehend beschriebenen hydraulischen Funktionseinheiten ermöglichen die manuelle Druckprüfung durch den folgenden exemplarischen Bedienablauf. Zunächst befüllt eine Bedienperson das Vorratsbecken 2 mit einer ausreichenden Menge einer geeigneten Messflüssigkeit, bspw. mit Wasser. Danach öffnet die Bedienperson das erste Ventil 12 und das zweite Ventil 14.

Dann hält die Bedienperson mit der einen Hand das freie Ende 10 des Druckschlauchs 9 über das Vorratsbecken und betätigt mit dem Hebelantrieb 7 die Handpumpe 13. Dadurch wird die Messflüssigkeit aus dem Vorratsbecken 2 durch das erste Ventil 12 in die Rohrleitung 11 gefördert. Von dort strömt ein Teil der Messflüssigkeit über das zweite Ventil 14 und die Entlastungsleitung 15 zurück in das Vorratsbecken 2. Ein anderer Teil der Messflüssigkeit strömt durch den Druckschlauch 9 zurück in das Vorratsbecken 2. Mit diesen Strömungen werden Luftblasen aus dem hydraulischen System entfernt.

Sobald die Messflüssigkeit blasenfrei aus dem Druckschlauch 9 abläuft, beendet die Bedienperson die Betätigung der Handpumpe 13. Sie schließt das zweite Ventil 14 und verbindet das freie Ende des Druckschlauchs 9 mit der endständige Anschlusseinrichtung 10 mit dem zu prüfenden äußeren Leitungssystem.

Danach baut die Bedienperson durch erneutes Betätigen der Handpumpe 13 einen Druck in der Rohrleitung 11, dem Druckschlauch 9 und dem verbundenen äußeren Leitungssystem auf. Den Druckaufbau verfolgt die Bedienperson durch Beobachten des Druckanzeigeinstruments 4. Sobald der vorgesehene Prüfdruck erreicht ist, schließt die Bedienperson das erste Ventil 12 und beendet die Betätigung der Handpumpe 13. Wegen der geschlossenen Ventile 12 und 13 kann die Messflüssigkeit nicht aus der Rohrleitung 11 in die Handpumpe 13 oder die Entlastungsleitung 15 abfließen.

Wenn die Bedienperson auf dem Druckanzeigeinstrument 4 nachfolgend über einen vorgegebenen Zeitraum, insbesondere die vorgeschriebene Haltezeit, hinweg keinen Druckabfall beobachtet, darf eine Leckage des äußeren Leitungssystems mit guter Sicherheit ausgeschlossen werden. Dieser Abschnitt stellt die eigentliche Druckprüfung dar. Um Ablesefehler in diesem Abschnitt der Prüfung zu reduzieren, kann das Druckanzeigeinstrument 4 mit einem sogenannten Schleppzeiger ausgerüstet sein, der den Maximalwert des in der Prüfung erreichten Drucks festhält und einen nachfolgenden Abfall erkennbar macht. In typischen Anwendungsszenarien wird die Bedienperson die Einhaltung der Haltezeit anhand einer Armbanduhr oder eines Kurzzeitmessers prüfen.

Nach Abschluss der Druckprüfung öffnet die Bedienperson das zweite Ventil 14 und entlastet damit die Rohrleitung 11, den Druckschlauch 9 und das damit verbundene äußere Leitungssystem vom Restdruck. Danach kann die Verbindung des Druckschlauchs 9 zu dem äußeren Leitungssystem gelöst werden.

Zur Vereinfachung und Beschleunigung der Druckprüfung umfasst die exemplarische Prüfpumpe 1 zusätzliche Einrichtungen, die eine elektronische Erfassung des Druckverlaufs, eine Protokollierung der erfassten Druckdaten und weitere Funktionen unterstützen.

Zunächst ist ein elektrischer oder elektronischer Drucksensor 18 vorgesehen, der an die Rohrleitung 11 angeschlossen ist und dem damit der derselbe statische Druck zugeführt wird, der auch das Druckanzeigeinstrument 4 aussteuert.

Der Drucksensor 18 ist über eine Datenverbindung 19 mit einer elektronischen Datenerfassungseinheit 20 verbunden. Diese Datenverbindung 19 kann exemplarisch zur elektrischen Übertragung analoger oder digital codierter Signale eingerichtet sein. Die Datenverbindung 19 erlaubt das zeitlich wiederkehrende oder regelmäßige Übernehmen von entsprechenden Repräsentationen der Druckwerte aus dem Drucksensor 18 in die elektronischen Datenerfassungseinheit 20.

Die exemplarische Darstellung der elektronischen Datenerfassungseinheit 20 unterstellt eine integrierte Energiequelle, beispielsweise eine kleine Batterie oder einen Akkumulator. Separat von der elektronischen Datenerfassungseinheit 20 ist exemplarisch ein Pegelschalter 21 vorgesehen, der den Füllstand der Messflüssigkeit im Vorratsbecken 2 erfasst. Der Pegelschalter 21 ist über eine exemplarisch elektrische Verbindung an die elektronischen Datenerfassungseinheit 20 angeschlossen. Der Pegelschalter 21 kann dazu eingerichtet sein, die Energieversorgung der elektronischen Datenerfassungseinheit 20 bei Nichtgebrauch der hydraulischen Prüfpumpe 1 zu unterbrechen oder die elektronischen Datenerfassungseinheit 20 in eine energiesparende Betriebsart umgeschaltet werden.

Die elektronischen Datenerfassungseinheit 20 kann weiterhin wie exemplarisch dargestellt eine Datenschnittstelle 21 für einen Datenaustausch mit einem externen Gerät 28 umfassen. Die Datenschnittstelle 21 kann insbesondere als Funkdatenschnittstelle 21 ausgebildet sein, wie dies durch das Antennensymbol exemplarisch unterstellt ist. Die elektronischen Datenerfassungseinheit 20 kann dazu eingerichtet sein, die aus dem Drucksensor 18 übernommenen Repräsentationen des Druckmesswerts in Zeitreihen zu speichern und gespeicherte Zeitreihen über die Datenschnittstelle 21 an das externe Gerät 28 zu übertragen.

Alternativ oder zusätzlich kann die elektronische Datenerfassungseinheit 20 dazu eingerichtet sein, die aus dem Drucksensor 18 übernommenen Repräsentationen des Druckmesswerts ohne technisch vermeidbaren Zeitversatz an die korrespondierende Datenschnittstelle 27 eines externen Geräts 28 zu übertragen. In diesem Fall kann die Datenerfassungseinheit 20 insbesondere dazu eingerichtet sein, die aus dem Drucksensor 18 übernommenen Repräsentationen des Druckmesswerts nur dann zu übertragen, wenn im Verhältnis zur zeitlich vorangehend übertragenen Repräsentationen des Druckmesswerts eine Änderung vorliegt.

Bei einer drahtlosen Datenübertragung über das sog. "Bluetooth Low Energy" (BLE) Protokoll enstpricht dies einem sog. "notify" Verhalten der in der Rolle des Servers beteiligten elektronische Datenerfassungseinheit 20. Das externe Gerät 27 kann bspw. ein Smartphone sein, das mit einer Bildschirmanzeige 29 ausgestattet ist. In diesem Fall kann der interpolierte Verlauf der Zeitreihe der übertragenen Repräsentationen des Druckmesswerts der Bedienperson grafisch dargestellt werden.

Die elektronischen Datenerfassungseinheit 20 kann ferner dazu eingerichtet sein, die Bedienperson bei der Durchführung der Druckprüfung durch automatisierte Analysen und Auswertungen der aus dem Drucksensor 18 übernommenen Repräsentationen des Druckmesswerts zu unterstützen. Mögliche Szenarien werden nachfolgend kursorisch erläutert.

In einer Ausführungsform kann die elektronischen Datenerfassungseinheit 20 mit einer Einrichtung zur Kurzzeitmessung ausgerüstet oder verbunden sein, um die Bedienperson bei der Anwendung der vorgeschriebenen Haltezeit bei der Druckprüfung zu unterstützen. Der Beginn der automatischen Verfolgung der Haltezeit kann dabei durch die Bedienperson oder automatisch mit dem Erreichen des Prüfdrucks ausgelöst werden.

Das Erreichen der Haltezeit kann der Bedienperson durch eine mit der elektronischen Datenerfassungseinheit 20 verbundene Signalisiereinrichtung signalisiert werden. In der exemplarischen Schaltung ist die Signalisiereinrichtung mit der Datenerfassungseinheit 20 baulich integriert und dementsprechend in der schematischen Darstellung nicht gesondert angelegt.

Alternativ oder zusätzlich kann die Signalisierung durch Übermittlung entsprechend repräsentativer Daten gemäß Fig. 1 an die korrespondierende Datenschnittstelle 27 des externen Geräts 28 erfolgen, wenn dieses mit einer geeigneten externen 72 Signalisiereinrichtung verbunden oder ausgerüstet ist. Das exemplarisch dargestellte Smartphone 28 kann insbesondere mittels einer drahtlosen Datenübertragung über die WiFi oder BLE Schnittstelle 27 zur Ausgabe eines Bildschirmsignals 29 angesteuert wird.

Alternativ kann die elektronische Datenerfassungseinheit 20 bereits zu Beginn der Haltezeit das externe Gerät 28 zu einer um die Haltezeit versetzten Ausgabe eines Signals ansteuern. Insbesondere in der Ausgestaltung des externen Geräts 28 als Smartphone kann dessen Bildschirm 29 zur Anzeige einer ablaufenden Uhr angesteuert werden. Die vorangehend beschriebenen Funktionen zur automatischen Überwachung der Haltezeit können einer Bedienperson in bestimmten Situationen ermöglichen, während des Abwartens der Haltezeit einer anderen Aufgabe nachzugehen. Durch die automatische Benachrichtigung über das Ende der Haltezeit kann das unbeabsichtigte Überschreiten der notwendigen Haltezeit vermieden werden. Dadurch kann die Durchführungen von mehreren Druckprüfungen an verschiedenen äußeren Leitungssystemen oder Teilen von äußeren Leitungssystemen bspw. in einem verzweigten Gebäude beschleunigt werden.

Alternativ oder zusätzlich kann die elektronischen Datenerfassungseinheit 20 dazu eingerichtet sein, einen frühzeitig messbaren signifikanten Druckabbau bereits vor dem Ende der Haltezeit zu signalisieren. Das kann den andernfalls beim Zuwarten bis zum Ablauf der Haltezeit resultierenden Verlust produktiver Zeit der Bedienperson reduzieren. Die Datenerfassungseinheit kann dazu eingerichtet sein, den in einem kurzen Zeitintervall gemessenen Druckabfall auf die gesamte Haltezeit zu extrapolieren. Dies kann in manchen Situationen der Bedienperson bei der Diagnose der Leckage nützlich sein.

In einer weiteren alternativen oder zusätzlichen Ausgestaltung kann die elektronischen Datenerfassungseinheit 20 dazu eingerichtet sein, der Bedienperson die Unterscheidung zu erleichtern, ob eine beobachtbare Druckverringerung auf einen thermischen Ausgleichsvorgang zurückgeht oder auch eine Leckage in der zu untersuchenden äußeren Leitungssystem ursächlich zurückgeht. Im ersten Fall wäre der Prüfdruck lediglich durch Nachpumpen auf einen Wert zu erhöhen, der nach Abschluss der Anpassung noch sicher über dem Prüfdruck liegt. Im zweiten Fall könnte die Druckprüfung bereits vor dem Ende der Haltezeit abgebrochen werden, weil das Ergebnis schon feststeht.

Die Fig. 4 verdeutlicht eine erste prototypische hydraulische Situation in einem äußeren Leitungswassersystem, das einen Abschnitt einer ideal wassergefüllten Rohrleitung 22 umfasst. An dieser Rohrleitung 22 befindet sich eine ideale Anschlussstelle 23 für die hydraulische Prüfpumpe 1.

Eine erste, in einem realen Wasserleitungssystem eventuell vorliegende Abweichung von einem idealen Verhalten ist in der Fig. 4 durch zwei Ersatzsymbole verdeutlicht. Auf der rechten Seite ist das Symbol einer einer Engstelle 24 eingetragen, was einem Leck in einer realen, wassergefüllten Rohrleitung entspricht. Auf der linken Seite ist das Symbol eines Druckausgleichsgefäßes 25 eingetragen, das einer Luftblase und/oder einer strukturellen Elastizität in einem oder mehreren Teilen eines realen, wassergefüllten Wasserleitungssystem entspricht.

Die Fig. 5 verdeutlicht eine zweite prototypische hydraulische Situation in einem äußeren Leitungssystem, das wiederum einen Abschnitt einer ideal wassergefüllten Rohrleitung 22 umfasst und eine eine ideale Anschlussstelle 23 für die hydraulische Prüfpumpe 1 aufweist.

Im Unterschied zur Fig. 4 sind in der prototypischen hydraulischen Situation der Fig. 5 zwei Druckausgleichsgefäßes 25, 26 dargestellt. Das erste Druckausgleichsgefäß 25 auf der linken Seite versinnbildlicht wie in Fig. 4 eine Luftblase oder eine strukturelle Elastizität in einem oder mehreren Teilen einer realen, wassergefüllten Wasserleitungssystem.

Das zweite Druckausgleichsgefäß 26 ist auf der rechten Seite nach dem Symbol der Engstelle 32 eingetragen. Der Zusammenhang aus Engstelle 24 und dem zweiten Druckausgleichsgefäß 26 verdeutlicht modellhaft einen langsamen leckagefreien Ausgleichsvorgang in einem realen Wasserleitungssystem. Bei diesem langsamen leckagefreien Ausgleichsvorgang kann es sich um einen Druckausgleich über ein versehentlich teilweise geschlossenes Absperrorgan handeln oder um einen Temperaturausgleich. Ein Temperaturausgleich kann sich in der Praxis nach der Befüllung eines Wasserleitungssystem mit verhältnismäßig wäremerm oder kälterem Wasser einstellen. In einem solchen Fall wird sich zunächst ein Temperaturausgleich zwischen dem eingefüllten Wasser und dem Material des Leitungswassersystems vollziehen. Ein wesentlich langsamerer Ausgleich wird sich zugleich zwischen dem gefüllten Leitungswassersystem und dem angrenzenden Außenraum oder der angrenzenden Bausubstanz vollziehen. Der Einfachheit halber wird hier allerdings nicht auf mehrstufige Ausgleichsvorgänge abgehoben.

Der praktisch relevante Unterschied zwischen der durch die Fig. 4 verdeutlichten, ersten prototypischen hydraulischen Situation und der durch die Fig. 5 verdeutlichten, zweiten prototypischen hydraulischen Situation liegt offenbar darin, dass im ersten Fall ein Leck vorliegt, im zweiten Fall hingegen nicht. Gleichermaßen für die Praxis relevant ist die Erkenntnis, dass sich die hydraulischen Situationen in den Fig. 4 und 5 unmittelbar nach dem Befüllen und Anlegen eines Prüfdrucks mit einer Prüfpumpe über die Anschlussstelle 23 nicht unterscheiden. In beiden Situationen fällt an der Engstelle 24 der gesamte Druck ab. Daher fließt in beiden Fällen die gleiche Menge Prüfflüssigkeit aus der Rohrleitung 22 durch die Engstelle 24 ab. Im ersten Moment wird der Druck in der Rohrleitung also in beiden Situationen mit derselben zeitlichen Rate absinken.

Deshalb kann aus der Sicht einer Bedienperson aus der Beobachtung eines Druckabfalls mittels der angeschlossenen Prüfpumpe direkt nach dem Druckaufbau nicht auf das Vorliegen eines Lecks geschlossen werden. Vielmehr wird die Bedienperson von eventuellen Ausgleichsvorgängen ausgehen und deren Fortschritt solange beobachten und abwarten, bis sich ein eindeutiges asymptotisches Verhalten abzeichnet. Sobald sich der beobachtete Druck stabilisiert hat, wir die Bedienperson den Druckverlust durch Nachpumpen kompensieren und die eigentliche Druckprüfung durchführen.

In der Fig. 6 sind exemplarische zeitliche Druckverläufe 29, 30 für beide Möglichkeiten veranschaulicht. Bei einem leckagefreien Ausgleichsvorgang wird sich der beobachtete Druck typisch auf der Kurve 29 an ein mehr oder weniger weit unterhalb des Anfangsdrucks *p*₀ liegendes Niveau *p*₁ annähern. Im Fall eines Lecks wird der Druck hingegen aymptotisch vollständig verschwinden und die Anzeige der Prüfpumpe 1 dementsprechend tendenziell auf Null zurückgehen, wie dies mit der unteren Kurve 30 angedeutet ist.

Vor diesem Hintergrund kann die Datenerfassungseinheit 20 zusätzlich oder alternativ dazu eingerichtet sein, der Bedienperson eine Unterstützung bei der Abgrenzung zwischen den zwei vorangehend erläuterten Ursächlichkeiten für einen zu Beginn der Druckprüfung beobachtbaren Druckabfall zu bieten. Insbesondere kann die Datenerfassungseinheit 20 dazu eingerichtet sein, für ein parametrisiertes mathematisches Modell eines Ausgleichsvorgangs die besten Parameter gemäß den dem Drucksensor 18 übernommenen Repräsentationen des Druckmesswerts zu schätzen.

In einer grundlegenden Ausführungsform kann es sich dabei um die Entscheidung handeln, ob die gewonnenen Druckmesswerte durch ein mathematisches Modell der Situation in Fig. 4 oder durch ein mathematisches Modell der Situation in Fig. 5 genauer approximiert werden können.

Insbesondere kann ein geschlossener Ausdruck für die Approximation der Zeitabhängigkeit des Drucks in den Modellen der Fig. 4 und 5 offenbar durch die Formel *p*(*t*) = *p*₀ · *e^{-βt}* entsprechend der Kurve 31 in Fig. 6 bzw. durch die Formel *p'*(*t*) = *p*_{∞} + (*p*₀ *-* p_{0∞}) · *e^{-βt}* angegeben werden, entsprechend der Kurve 31 in Fig. 6. In den Formeln bezeichnet *p*₀ den Anfangsdruck zu Beginn der Prüfung und *p*_{∞} den asymptotischen Enddruck, dem sich das Modell mit fortschreitender Zeit immer weiter annähert. Der Modellparameter *β* ist das Inverse der Zeitspanne, nach deren Verstreichen sich die Differenz zwischen dem approximierte Druck *p*(*t*) und dem Nullniveau bzw. dem Wert *p*_{∞} auf den $\frac{1}{e}$ Bruchteil reduziert hat, was einem Absinken um ca. 73% entspricht.

Ein einfacher, in der Datenerfassungseinheit 20 ausgeführter Algorithmus kann dazu eingerichtet sein, für jede Menge von Druckmesswerten eine best-fit Schätzung der Parameter in beiden Modellen vorzunehmen und mit zunehmender Anzahl an verfügbaren zeitlichen Druckmesswerten dasjenige Modell auszuwählen, das die beste Anpassung im Sinne der rechnerischen Abweichungsbewertung zeigt.

Falls der Algorithmus entscheidet, dass die Approximation entsprechend dem Modell *p*(*t*) der Fig. 4 besser an die sich erweiterende Menge von zeitlichen Druckmesswerten angepasst werden kann, deutet dies auf ein Leck hin. Für diesen Fall kann der Algorithmus dazu eingerichtet sein, der Bedienperson über eine Signalisiereinrichtung zu signalisieren, dass eine Lecksituation vorliegt. Damit erübrigt sich für die Bedienperson weiteres Zuwarten.

Falls der Algorithmus entscheidet, dass die Approximation *p'*(*t*) entsprechend dem Modell der Fig. 5 besser an die sich erweiterende Menge von zeitlichen Druckmesswerten angepasst werden kann, deuet dies auf einen inneren Ausgleichsvorgang hin. Für diesen Fall kann der Algorithmus dazu eingerichtet sein, der Bedienperson über eine Signalisiereinrichtung zu signalisieren, dass nach dem Wiederherstellen des Prüfdrucks eine erfolgreiche Druckprüfung nicht ausgeschlossen ist.

Fig. 3 zeigt schließlich einen alternativen hydraulischen Schaltplan für den Ausschnitt 'X' in Fig. 2, mit dem sich eine mögliche Abwandlung der vorangehend erläuterten hydraulischen Prüfpumpe 1 verdeutlichen lässt. Anstelle des über einen Drehgriff betätigbaren Ventils 12 in Fig. 2 ist alternativ ein selbstätig arbeitendes Rückschlagventil 32 vorgesehen. Durch das selbstätige Arbeiten des Rückschlagventils 32 erübrigt sich ein Drehgriff, wodurch die Bedienung unter Umständen intuitiver sein kann.

Da über das Rückschlagventil 32 eine von der Bedienperson steuerbare Entlastung des Strangs 11 nicht möglich ist, muss das zur Entlastungsleitung 15 führende handbetätigte Ventil 6 stromabwärts in Förderrichtung der Pumpe hinter dem Rückschlagventil 31 abzweigen. Dadurch wird in der Druckprüfung effektiv die Dichtheit von zwei hydraulischen Absperrgliedern 12, 32 inhärent mitgeprüft. In der Auslegung gemäß Fig. 2 wird hingegen nur die Dichtheit des Ventils 12 das Ergebnis der Druckprüfung beeinflussen. Unter diesem Aspekt könnte man den Aufbau gemäß dem hydraulischen Schaltplan der Fig. 2 für technisch robuster ansehen.

## Patentansprüche

1. Hydraulische Prüfpumpe (1) aufweisend einen Behälter (2) für eine Prüfflüssigkeit, eine Anschlusseinrichtung (10) zum Anschluss an ein äußeres Leitungssystem, ein mit der Anschlusseinrichtung (10) hydraulisch verbundenes mechanisches Druckanzeigeinstrument (4), eine mit der Anschlusseinrichtung verbindbare handbetätigte Kolbenpumpe (13) zum Fördern einer Prüfflüssigkeit aus dem Behälter (2) in ein an der Anschlusseinrichtung (10) angeschlossenes äußeres Leitungssystem, einen in hydraulischer Verbindung zu dem mechanischen Druckanzeigeinstrument (4) angeordneten elektrischen Drucksensor (18), eine elektronische Datenerfassungseinheit (20), die über eine Datenverbindung (19) mit dem elektrischen Drucksensor (18) verbunden ist, wobei die Datenverbindung (19) für das zeitlich wiederkehrende oder regelmäßige Übernehmen von entsprechenden Repräsentationen der Druckwerte aus dem Drucksensor (18) in die elektronischen Datenerfassungseinheit (20) eingerichtet ist, eine mit der elektronischen Datenerfassungseinheit (20) leistungsverbindbare elektrische Energiequelle, **dadurch gekennzeichnet, dass** die Leistungsverbindung durch einen Pegelschalter in Abhängigkeit vom Füllstand in dem Behälter (2) hergestellt und/oder unterbrochen wird.

2. Hydraulische Prüfpumpe (1) nach Anspruch 1, wobei die elektronische Datenerfassungseinheit (20) mit einer Einrichtung zur Kurzzeitmessung ausgerüstet ist, um eine Bedienperson bei der Anwendung der vorgeschriebenen Haltezeit bei der Druckprüfung zu unterstützen.

3. Hydraulische Prüfpumpe (1) nach Anspruch 2, weiterhin aufweisend eine Signalisiereinrichtung, die dazu eingerichtet ist, eine Bedienperson über das Vertreichen der vorgeschriebenen Haltezeit bei der Druckprüfung zu unterrichten.

4. Hydraulische Prüfpumpe (1) nach einem der Ansprüche 1 bis 3, weiterhin aufweisend eine Datenschnittstelle (21), wobei die Datenschnittstelle (21) mit der Datenerfassungseinheit (20) verbunden ist, um einen Datenaustausch zwischen der Datenerfassungseinheit (20) und einem externen Gerät (28) zu erlauben, und wobei die Datenschnittstelle (21) insbesondere eine Funkdatenschnittstelle ist.

5. Hydraulische Prüfpumpe (1) nach einem der Ansprüche 1 bis 4, wobei die elektronischen Datenerfassungseinheit (20) eine Entscheidungseinrichtung umfasst, die bei einer in den Repräsentationen der Druckwerte aus dem Drucksensor (18) nachweisbaren Druckverringerung einen Plausibilitätswert errechnet, der interpretierbar ist als Schätzung, ob die Druckverringerung zurückgeht entweder auf einen Ausgleichsvorgang ohne Verlust von Prüfflüssigkeit oder auf eine Leckage mit Verlust von Prüfflüssigkeit.

6. Hydraulische Prüfpumpe (1) nach Anspruch 5, wobei die Entscheidungseinrichtung zur Optimierung von Modellparametern in einer Mehrzahl mathematischer Modelle für hydrodynamischen Situationen eingerichtet ist.

7. Hydraulische Prüfpumpe (1) nach einem der vorangehenden Ansprüche, wobei der Behälter (2) ein quaderförmiges Becken (2) ist, das von oben durch eine Armaturenplatte (3) teilweise abgedeckt ist und wobei insbesondere die handbetätigte Kolbenpumpe (13) in einem Durchbruch der Armaturenplatte (3) angeordnet ist.

8. Hydraulische Prüfpumpe (1) nach einem der vorangehenden Ansprüche, wobei die Anschlusseinrichtung 10 am abstehenden Ende eines mit dem mechanischen Druckanzeigeinstrument (4) hydraulisch verbundenen flexiblen Druckschlauchs (9) angeordnet ist.

## Claims

1. Hydraulic test pump (1) having a container (2) for a test liquid, a connection device (10) for connection to an external line system, a mechanical pressure-indicating instrument (4) hydraulically connected to the connection device (10), a manually operated piston pump (13) connectable to the connection device for conveying a test liquid from the container (2) to an external line system connected to the connection device (10), an electrical pressure sensor (18) arranged in hydraulic connection with the mechanical pressure-indicating instrument (4), an electronic data acquisition unit (20), which is connected to the electrical pressure sensor (18) via a data connection (19), the data connection (19) being configured for the temporally recurring or regular transfer of corresponding representations of the pressure values from the pressure sensor (18) to the electronic data acquisition unit (20), and an electrical energy source power-connectable to the electronic data acquisition unit (20), **characterized in that** the power connection is established and/or interrupted by a level switch depending on the fill level in the container (2).

2. Hydraulic test pump (1) according to Claim 1, wherein the electronic data acquisition unit (20) is equipped with a device for short-term measurement in order to assist an operator in applying the prescribed holding time during the pressure test.

3. Hydraulic test pump (1) according to Claim 2, further having a signalling device which is configured to inform an operator that the prescribed holding time during the pressure test has elapsed.

4. Hydraulic test pump (1) according to any of Claims 1 to 3, further having a data interface (21), wherein the data interface (21) is connected to the data acquisition unit (20) in order to allow data exchange between the data acquisition unit (20) and an external device (28), and wherein the data interface (21) is, in particular, a radio data interface.

5. Hydraulic test pump (1) according to any of Claims 1 to 4, wherein the electronic data acquisition unit (20) comprises a decision device which, in the case of a pressure reduction detectable in the representations of the pressure values from the pressure sensor (18), calculates a plausibility value which can be interpreted as an assessment of whether the pressure reduction is due either to a compensation process without loss of test liquid or to a leak with loss of test liquid.

6. Hydraulic test pump (1) according to Claim 5, wherein the decision device is configured to optimize model parameters in a plurality of mathematical models for hydrodynamic situations.

7. Hydraulic test pump (1) according to any of the preceding claims, wherein the container (2) is a cuboidal basin (2) which is partially covered from above by an instrument panel (3), and wherein, in particular, the manually operated piston pump (13) is arranged in an aperture in the instrument panel (3).

8. Hydraulic test pump (1) according to any of the preceding claims, wherein the connection device (10) is arranged at the protruding end of a flexible pressure hose (9) hydraulically connected to the mechanical pressure-indicating instrument (4).

## Revendications

1. Pompe de test hydraulique (1) comportant un contenant (2) pour un liquide de test, un dispositif de raccordement (10) destiné au raccordement à un système de conduite extérieur, un instrument d'affichage de pression (4) mécanique relié hydrauliquement au dispositif de raccordement (10), une pompe à piston (13) actionnée manuellement pouvant être reliée au dispositif de raccordement, destinée à refouler un liquide de test hors du contenant (2) dans un système de conduite extérieur raccordé au dispositif de raccordement (10), un capteur de pression (18) électrique disposé en liaison hydraulique avec l'instrument d'affichage de pression (4) mécanique, une unité de détection de données (20) électronique, qui est reliée au capteur de pression (18) électrique par une liaison de données (19), la liaison de données (19) étant mise au point pour le transfert récurrent ou régulier de représentations correspondantes des valeurs de pression provenant du capteur de pression (18) dans l'unité de détection de données (20) électronique, une source d'énergie électrique pouvant être reliée en puissance à l'unité de détection de données (20) électronique, **caractérisée en ce que** la liaison de puissance est établie et/ou interrompue par un commutateur de niveau en fonction de l'état de remplissage dans le contenant (2).

2. Pompe de test hydraulique (1) selon la revendication 1, l'unité de détection de données (20) électronique étant équipée d'un dispositif de mesure de temps courts pour assister, lors du contrôle de pression, un opérateur lors de l'application du temps de maintien prescrit.

3. Pompe de test hydraulique (1) selon la revendication 2, comportant par ailleurs un dispositif de signalisation, qui est mis au point pour informer lors du contrôle de pression un opérateur que le temps de maintien prescrit s'est écoulé.

4. Pompe de test hydraulique (1) selon l'une des revendications 1 à 3, comportant par ailleurs une interface de données (21), l'interface de données (21) étant reliée à l'unité de détection de données (20) pour permettre un échange de données entre l'unité de détection de données (20) et un appareil externe (28), et l'interface de données (21) étant en particulier une interface de données radio.

5. Pompe de test hydraulique (1) selon l'une des revendications 1 à 4, l'unité de détection de données (20) électronique comprenant un dispositif de décision, qui, dans le cas d'une réduction de pression pouvant être vérifiée dans les représentations des valeurs de pression provenant du capteur de pression (18), calcule une valeur de plausibilité, qui peut être interprétée comme une estimation si la réduction de pression est due soit à une opération de rapprochement sans perte de liquide de test soit à une fuite avec perte de liquide de test.

6. Pompe de test hydraulique (1) selon la revendication 5, le dispositif de décision étant mis au point pour optimiser des paramètres de modèle dans une multitude de modèles mathématiques pour des situations hydrodynamiques.

7. Pompe de test hydraulique (1) selon l'une des revendications précédentes, le contenant (2) étant une cuvette (2) parallélépipédique, qui est recouverte en partie depuis le haut par une plaque d'armature (3) et la pompe à piston (13) actionnée manuellement étant en particulier disposée dans un ajour de la plaque d'armature (3).

8. Pompe de test hydraulique (1) selon l'une des revendications précédentes, le dispositif de raccordement (10) étant disposé sur l'extrémité qui dépasse d'un tuyau flexible de pression (9) relié hydrauliquement à l'instrument d'affichage de pression (4) mécanique.
